# FASCICULE DE BREVET EUROPEEN

(11) **EP 0 143 056 B1**
(45) Date de publication et mention de la délivrance du brevet: **26.08.1987**
(21) Numéro de dépôt: 84402362.2
(22) Date de dépôt: 20.11.1984
(51) Int. Cl.: B65D 85/04, B65D 75/36

(54) **Rouleau de lien bobiné, conditionné sur un présentoir, et son procédé d'obtention**
Auf einer Schaukarte gelagerte Rolle von aufgerolltem Bindedraht und Verfahren zur Herstellung
Roll of coiled binding wire stored on a display card, and method to obtain it

(30) Priorité: 23.11.1983 FR 8318672
(43) Date de publication de la demande: 29.05.1985
(73) Titulaire: MANUFACTURE DE ROUGEMONT, F-75020 Paris (FR)
(72) Inventeur: De Roure, Olivier Pierre Roger, F-90110 Rougemont Le Chateau (FR)
(74) Mandataire: Phélip, Bruno

## Description

La présente invention concerne un rouleau de lien bobiné conditionné sur un présentoir et son procédé d'obtention. Dans la description ci-après, le rouleau de lien bobiné sera appelé bobinot.

A l'heure actuelle de nombreux produits sont vendus dans le commerce conditionnés sur des présen₋ toirs ayant la forme de cartes. Ces présentoirs sont habituellement en carton, en matière plastique, en carton revêtu de matière plastique et analogues. Ils comportent généralement sur la partie supérieure une perforation permettant de les accrocher facilement à tout support quelconque approprié. Les produits apliqués sur de tels présentoirs sont enveloppés par une gaine de matière plastique qui est collée ou autrement fixée à la carte. Lorsqu'un utilisateur désire se procurer le produit conditionné il doit déchirer ou arracher la gaine en matière plastique. Ceci ne présente pas d'inconvénients majeurs pour certains objets à usage immédiat comme, par exemple, des ampoules électriques ou des piles électriques mais constitue un sérieux inconvénient pour des articles à usage prolongé comme un rouleau de lien bobiné ou bobinot. Un tel bobinot est par exemple un rouleau de fil métallique souple enrobé de matière plastique. Ce fil métallique souple enrobé de matière plastique sert de lien ou d'attache dans de nombreux domaines: a la maison, par exemple, pour serrer des sachets, dans les jardins pour fixer un tuteur ou des branches, dans un atelier pour attacher de nombreux objets et autres.

Le lien est coupé à la longueur requise à l'aide d'un outil de coupe.

On conçoit facilement que si l'on arrache la gaine protectrice appliquée sur le présentoir, le bobinot se dévide de façon désordonnée et l'on obtient ainsi une grande longueur de fil qui est entremêlée.

Les bobinots sont vendus habituellement selon de grandes longueurs de fil, par exemple, d'environ 25m.

On connaît deux types principaux de bobinots conditionnés: les bobinots contenus dans des coques rigides et les bobinots enveloppés dans des gaines semirigides.

Ainsi, les bobinots conditionnés actuellement sur un présentoir avec une coque rigide sont, par exemple, disposés dans un alvéole ou chapeau en matière plastique rigide qui ne procure pas, après ouverture, un dévidage satisfaisant du fil, car celui-ci est incontrôlé. De plus, le coût du présentoir est assez élevé.

Les coques rigides peuvent être du type à recharge ou à un seul usage.

D'autres bobinots du commerce sont enveloppés soit totalement, soit partiellement par une gaine semi-rigide. L'inconvénient majeur des gaines semirigides dont le prix de revient est inférieur à celui des coques rigides, est que, quelle que soit la réalisation de la gaine, lors du dévidage, le fil métallique s'entremêle et conduit à la-formation de tortillons. Au bout d'un certain nombre d'applications, le fil devient ainsi inutilisable.

Les bobinots selon l'art antérieur sont aussi, habituellement, fournis avec leur outil de coupe. L'outil de coupe comprend des moyens de fixation, par exemple des oeillets, permettant de le river à la carte présentoir. L'outil de coupe est, dans certains cas, rivé directement sur une des parties de la coque en matière plastique. Toutes ces opérations prennent du temps et sont d'un prix de revient important.

GB-A-2 085 404 décrit et illustre un rouleau de lien bobiné conditionné sur un présentoir ayant la forme d'une carte, le lien bobiné étant maintenu en place et entouré par une gaine protectrice dans lequel la gaine est constituée d'une pellicule souple et mince épousant et adhérant à toutes les surfaces apparentes de la bobine et adhérant au présentoir dans la zone se trouvant à l'extérieur de la bobine.

GB-A-2 085 404 décrit également un procédé pour l'obtention d'un rouleau de lien bobiné rigide, conditionné sur un présentoir, comprenant les étapes consistant:
- à déployer et chauffer une pellicule plastique mince afin de la tendre et de la ramollir,
- à disposer en vis-à-vis de la pellicule un substrat poreux sur lequel est posé au moins un rouleau de lien bobiné,
- à appliquer la gaine plastique sur le substrat et à exercer une aspiration par le dessous du substrat pour faire ainsi épouser et adhérer à la gaine plastique tous les contours apparents du rouleau et coller la gaine sur le substrat.

La présente invention propose un bobinot d'une réalisation simple qui remédie aux inconvénients de l'art antérieur et permet, à faible prix, un dévidage contrôlé du fil.

La présente invention a également pour objet un procédé permettant, en une seule étape, de conditionner sur un présentoir, un rouleau de lien bobiné et éventuellement, des moyens de coupe associés, tout en obtenant des qualités améliorées de dévidage.

La présente invention a donc pour objet un rouleau de lien bobiné, conditionné sur un présentoir ayant la forme d'une carte, le rouleau étant maintenu en place et entouré par une gaine protectrice dans lequel la gaine est constituée d'une pellicule souple et mince qui épouse et adhère à toutes les surfaces apparentes de la bobine et adhère au présentoir à l'extérieur de la bobine, caractérisé en ce que la gaine adhère aussi au présentoir dans la zone se trouvant à l'intérieur de la bobine et en ce que la pellicule est continue à l'exception d'un trou prévu pour le passage de l'extrémité du lien du rouleau à lintérieur de celui-ci, permettant ainsi un dévidage contrôlé du lien à partir de l'intérieur de la bobine grâce à l'effet de freinage causé par l'adhérence au moins partielle de la pellicule sur les spires du rouleau.

Le présentoir peut en outre comporter des moyens de tranchage, la pellicule les recouvrant et adhérent aux dits moyens de tranchage.

La présente invention concerne également les caractéristiques ci-après considérées isolément ou selon toutes leurs combinaisons techniquement possibles:
- la gaine protectrice est une pellicule de matière plastique d'une épaisseur d'environ 80 microns;
- la gaine protectrice est en polyéthylène,

La présente invention est également relative à un procédé d'obtention d'un rouleau de lien bobiné rigide, conditionné sur un présentoir comprenant les étapes consistant:
a) à déployer et chauffer une pellicule plastique mince afin de la tendre et de la ramollir,
b) à disposer en vis-à-vis de la pellicule un substrat poreux sur lequel est posé au moins un rouleau de lien bobiné,
c) à appliquer la gaine plastique sur le substrat et à exercer une aspiration par le dessous du substrat, pour faire ainsi épouser et adhérer à la gaine plastique la forme du rouleau et coller la gaine sur le substrat, caractérisé en ce que l'extrémité du lien du côté intérieur du rouleau est légèrement sortie et conformée pour faire saillie en direction de la pellicule de telle sorte que pendant l'étape c) l'extrémité du lien transperce la pellicule et devienne ainsi accessible.

Selon un autre aspect du procédé de l'invention, on dispose sur le substrat, à côté du rouleau de lien bobiné, un outil de coupe, lequel, à l'issue de l'étape c) se trouve complètement enrobé par la pellicule et fixé sur le substrat, sans qu'il y ait besoin de prévoir de moyens de fixation complémentaires.

Dans le procédé de la présente invention, on prévoit par exemple que le bout du brin intérieur soit replié au moins sur environ 5 à 10 mm au cours de la mise en oeuvre de l'étape c), ce bout de brin intérieur étant replié dans une position horizontale par rapport au substrat ou bien étant replié dans une position verticale par rapport audit substrat.

Le substrat utilisé dans le procédé de l'invention est d'un type quelconque choisi pour faire fonction de présentoir et aussi permettre le passage de l'air lors de l'aspiration. Le carton convient à cet effet.

Il importe de choisir une pellicule de matière thermoplastique suffisamment mince pour épouser tous les contours des objets disposés sur le substrat (rouleau et, le cas échéant, outil de coupe) tout en permettant à l'extrémité du brin intérieur de la transpercer, ce qui est rendu plus facile lors de l'application de la pellicule chauffée et ramollie. Par ailleurs, si un outil de coupe est disposé sur le substrat à côté du rouleau, on a constaté que la pellicule l'enveloppait complètement sans généralement être transpercée lors de l'application de la pellicule. Lors de la première utilisation, il suffit alors d'introduire le lien dévidé, en direction de la face tranchante de l'outil de coupe pour traverser la pellicule et couper le lien à la longueur désirée. Ainsi, la pellicule exerce aussi un effet protecteur en ce qui concerne l'outil de coupe.

Selon l'invention, la pellicule souple et mince qui épouse toutes les faces apparentes du rouleau a pour fonction, non seulement de maintenir le rouleau sur le substrat, mais encore de permettre un dévidage contrôlé du lien. Celui-ci n'est pas désordonné comme dans les réalisations antérieures. Dans le bobinot conditionné selon l'invention, le fil se dévide régulièrement et de façon contrôlée grâce à l'effet de freinage obtenu par la coopération au moins partielle des spires du rouleau et de la pellicule qui en épouse le contour.

Divers avantages et caractéristiques de la présente invention ressortiront de la description détaillée ci-après faite en regard des dessins annexes sur lesquels:
Fig. 1 est une coupe schématique d'un bobinot conditionné selon un mode de réalisation de l'art antérieur,
Fig. 2 est une coupe schématique d'un bobinot conditionné selon un autre mode de réalisation de l'art antérieur,
Fig. 3 est une perpective d'un bobinot conditionné selon l'art antérieur sur un présentoir avec une gaine semi-rigide en matière plastique.
Fig. 4 est une coupe schématique du rouleau de lien bobiné selon la présente invention prise suivant la ligne IV-IV de la figure 5,
Fig. 5 est une perspective du bobinot conditionné selon la présente invention.

Sur les dessins annexés, les figures 1 et 2 représentent deux bobinots conditionnés selon l'art antérieur. Dans la réalisation de la figure 1, le bobinot 1 est disposé dans un alvéole 2 qui est, par exemple, une coque rigide de matière plastique. L'alvéole 2 est appliqué sur une carte présentoir 3. Pour le conditionnement sur la carte présentoir 3, une gaine en plastique semi-rigide 4 recouvre l'ensemble. Lors de l'utilisation, il faut arracher entièrement la gaine 4.

Le mode de réalisation selon la figure 2 est pratiquement équivalent à celui de la figure 1 si ce n'est que le bobinot 1 n'est pas, dans ce cas, disposé dans un alvéole 2 mais est maintenu dans un chapeau en matière plastique 5. Dans ce cas également, le chapeau 5 repose sur une carte présentoir 3 et est enveloppé par une gaine semi-rigide 4 qui devra, lors de l'utilisation, être arrachée.

Bien entendu, il existe de nombreuses variantes aux deux modes de réalisation ci-dessous mentionnés. Ainsi, la coque en matière plastique qu'il s'agisse du chapeau 5 ou de l'alvéole 2 peut être carénée par une coque de forme correspondante. Enfin, le rouleau de lien peut aussi être introduit dans une bobine entièrement en matière plastique qui est rivée sur la carte présentoir en différents points de contact.

Les modes de réalisation mentionnés plus haut comportent des coques rigides en matière plastique dont le prix de fabrication est onéreux. L'épaisseur des coques rigides varie généralement dans la gamme de 8 000 à 10 000 microns et les plastiques utilisés sont généralement des plastiques thermodurcissables. Le dévidage du fil ne peut être contrôlé.

La figure 3 représente un bobinot 1 conditionné à l'aide d'une gaine semi-rigide 4 qui constitue un autre exemple de réalisation selon l'art antérieur.

Comme cela est habituel, le bobinot 1 est appliqué sur la carte présentoir 3. Le bobinot 1 est enveloppé par la gaine semi-rigide 4 laquelle comporte une ouverture 6 à travers laquelle l'utilisateur dévide le fil. Le diamètre de l'ouverture 6 correspond sensiblement à celui de la couronne intérieure du bobinot 1. Dans ce cas la gaine semirigide 4 n'a pas besoin d'être arrachée du présentoir 3, mais le dévidage n'est pas contrôlé et le fil s'entremêle et forme des tortillons. La gaine semi-rigide 4 est, en outre, d'un prix de revient important. Son épaisseur se situe dans la gamme de 200 à 250 microns. Habituellement, les spécialistes dénomment une telle gaine semi-rigide un blister.

Dans ce genre de bobinots conditionnés, l'outil de coupe 7 est nécessairement rivé sur la carte présentoir 3 au moyen d'oeillets de fixation 8. L'outil de coupe 8 est placé en-dessous du bobinot 1. On conçoit aisément que le besoin de river l'outil de coupe 8 sur la carte présentoir 3 constitue une opération complémentaire coûteuse et désavantageuse.

Dans une autre réalisation de bobinots conditionnés avec un blister, qui n'a pas été représenté aux dessins annexés, la gaine semi-rigide ne comporte pas d'ouverture, elle enveloppe tout le dessus du bobinot et le fil est dévidé par un trou ménagé à l'arrière dans la carte présentoir. Dans ce cas également, le dévidage du fil est incommode, il conduit à la formation de tortillons car la tension du fil n'est pas contrôlée. Du fait que le fil sort par la face postérieure de la carte présentoir, il n'est pas possible dans ce cas de prévoir sur ladite carte présentoir l'outil de coupe.

Le blister selon ce dernier mode de réalisation de l'art antérieur a, une épaisseur comprise également dans la gamme de 200 à 250 microns. La matière constitutive d'un tel blister est en général du poly- chlorure de vinyle.

Dans le bobinot 1 conditionné selon la présente invention et représenté sur les figures 4 et 5, une pellicule mince 14 enveloppe et épouse toutes les surfaces apparentes du bobinot 1. Elle s'étend également sur la carte présentoir 3 aussi bien dans la zone intérieure 15 du bobinot qu'à l'extérieur de celui-ci (zone 11 La pellicule 14 présente une ouverture ou crevé 9 à travers laquelle fait saillie vers le haut un brin du lien 10. La pellicule 14 enveloppe aussi, comme indiqué en 12, l'organe de coupe 7, qui est maintenu par celle-ci sur la carte présentoir 3. L'outil de coupe n'a plus besoin d'être rivé à la carte présentoir 3 et, par conséquent, les oeillets sont superflus.

La pellicule 14, selon la présente invention, est d'une structure bien différente des blisters de l'art antérieur. Il s'agit d'une pellicule très mince de polyéthylène d'environ 80 microns qui est plaquée, comme on l'a déjà indiqué, sur tout le pourtout du bobinot 1 tant intérieur qu'extérieur et sur la carte présentoir 3.

On voit ainsi que la pellicule 14 épouse toutes les surfaces apparentes du bobinot 1 et adhère au moins partiellement aux spires de celui-ci. Lorsqu'on tire l'extrémité 10 du lien pour en dévider une longueur désirée, le dividage est ainsi régulier et contrôlé. Le lien est maintenu par la pellicule 14 dans les spires du bobinot 1.

Grâce à la structure ci-dessus, le bobinot 1 est dévidé avec une tension contrôlée spire par spire, aucun tortillon ou entremêlement des brins n'étant ainsi possible.

L'outil de coupe 7 est également plaqué et retenu (zone 12) sur la carte présentoir 3 par la pellicule en matière plastique 14. Il peut être ainsi combiné au bobinot 1.

Le trou 9 qui permet la sortie du brin est obtenu d'une façon simple et automatique, comme il sera indiqué ci-après.

Pour conditionner le bobinot 1 et, le cas échéant, son outil de coupe 7, sur la carte présentoir 3, on procède aux étapes suivantes: on déploie, tire à l'horizontale et chauffe par de l'air chaud insufflé, une mince pellicule 14 de polyéthylène d'une épaisseur d'environ 80 microns afin de la tendre et de la ramollir. On pose sur un plateau une grande feuille de carton poreux où sont disposés plusieurs rouleaux de lien avec leur organe de coupe respectif. On replie sur sensiblement 1 cm le bout du brin 10 intérieur de chaque bobinot et on fait monter le plateau jusqu'au niveau de la mince pellicule de polyéthylène chauffé. On applique la pellicule sur le carton portant les bobinots et les organes de coupe tout en aspirant par le dessous de la feuille de carton de façon à plaquer et coller la pellicule de matière plastique tant au carton que sur l'ensemble du bobinot et de son organe de coupe. On procède alors à la division de chaque bobinot et organe de coupe pour les fournir à l'unité sur chaque support présentoir. Lors de l'application de la pellicule de matière plastique, le bout replié 10 du brin interne va permettre d'obtenir un crevé 9 par l'intermédiaire duquel le lieu sera dévidé spire par spire et de façon contrôlée.

Le prix de revient d'un tel processus de mise en oeuvre est très avantageux. La pellicule de polyéthylène se conforme parfaitement au contour de chaque bobinot et adhère bien par collage sur le substrat.

Selon l'invention, il n'est plus nécessaire d'avoir recours à des pellicules épaisses peu maniables, onéreuses, qui se déforment et qui ne permettent pas un dévidage contrôlé spire par spire du produit conditionné.

Du fait du dévidage contrôlé spire par spire du bobinot, on peut utiliser ce bobinot jusqu'à sa fin sans qu'il se produise de quelconques entremêlements ou tortillons et, pour l'utilisateur, il s'agit bien d'un avantage particulièrement intéressant.

## Revendications

1. Rouleau de lien bobiné (1), conditionné sur un présentoir (3) ayant la forme d'une carte, le lien bobiné étant maintenu en place et entouré par une gaine protectrice (14) dans lequel la gaine (14) est constituée d'une pellicule souple et mince qui épouse et adhère à toutes les surfaces apparentes de la bobine et adhère au présentoir (3) à l'extérieur de la bobine, caractérisé en ce que la gaine (14) adhère aussi au présentoir (3) dans la zone (15) se trouvant à l'intérieur de la bobine (1) et en ce que la pellicule (14) est continue à l'exception d'un trou (9) prévu pour le passage de l'extrémité (10) du lien du rouleau à l'intérieur de celui-ci, permettant ainsi un dévidage contrôlé du lien à partir de l'intérieur de la bobine (1 ) grâce à l'effet de freinage causé par l'adhérence au moins partielle de la pellicule (14) sur les spires du rouleau.

2. Rouleau de lien bobiné (1) conditionné sur un présentoir (3) selon la revendication 1, caractérisé en ce que ledit présentoir (3) comporte en outre des moyens (7) pour trancher le lien à la sortie de la bobine (1), ladite pellicule (14) les recouvrant et adhérant aux moyens de tranchage (7).

3. Rouleau selon l'une quelconque des revendications 1 ou 2, caractérisé en ce que la pellicule (14) est une matière plastique ayant une épaisseur d'environ 80 microns.

4. Rouleau selon l'une quelconque des revendications 1 à 3, caractérisé en ce que la pellicule (14) est en polyéthylène.

. 5. Procédé pour l'obtention d'un rouleau de lien bobiné rigide conditionné sur un présentoir, comprenant les étapes consistant:
a) à déployer et chauffer une pellicule plastique mince afin de la tendre et de la ramollir,
b) à disposer en vis-à-vis de la pellicule un substrat poreux sur lequel est posé au moins un rouleau de lien bobiné;
c) à appliquer la gaine plastique sur le substrat et à exercer une aspiration par le dessous du substrat pour faire ainsi épouser et adhérer à la gaine plastique la forme du rouleau et coller la gaine sur le substrat, caractérisé en ce que l'extrémité du lien du côté intérieur du rouleau est légèrement sortie et conformée pour faire saillie en direction de la pellicule de telle sorte que pendant l'étape c) l'extrémité du lien transperce la pellicule et devienne ainsi accessible.

6. Procédé selon la revendication 5, caractérisé en ce qu'on dispose sur le substrat, à côté du rouleau de lien bobiné, un outil de coupe, lequel, à l'issue de l'étape c) se trouve complètement enrobé par la pellicule et fixé sur le substrat, sans qu'il y ait besoin de prévoir de moyens de fixation complémentaires.

7. Procédé selon l'une des revendications 5 ou 6, caractérisé en ce que, au cours de l'étape c) le bout du brin intérieur est replié au moins sur environ 5 à 10 mm, dans une position horizontale ou verticale par rapport au substrat.

8. Procédé selon la revendication 6, caractérisé en ce que le substrat est un carton poreux.

9. Procédé selon la revendication 6, caractérisé en ce que la pellicule de matière plastique est en polyèthylène, par exemple d'une épaisseur de 80 microns environ.

## Patentansprüche

1. Rolle aufgewickelten Bands (1), die auf einem Darbietungselement (3) in Form einer Karte aufgebracht ist, wobei das aufgewickelte Band durch eine Schutzhülle (14) in seiner Lage gehalten wird und in der Schutzhülle eingeschlossen ist, welche durch einen weichen und dünnen Film gebildet wird, der eng an allen sichtbaren Oberflächen der Rolle anliegt und an dem Darbietungselement (3) ausserhalb der Rollen haftet, dadurch gekennzeichnet, dass die Schutzhülle (14) auch in dem sich innerhalb der Spule (1) befindlichen Bereich (15) an dem Darbietungselement haftet und dass die Schutzhülle (14) mit Ausnahme eines Lochs (9) ununterbrochen ist, welches zum Durchtritt des Endes (10) des Bands der Rolle vorgesehen ist, welche sich in ihrem Inneren befindet und so eine kontrollierte Atrennung des Bands von dem Inneren der Rolle (1) her dank der Bremswirkung gestattet, welche durch das wenigstens teilweise Anhaften der Schutzhülle (14) auf den Windungen der Rolle hervorgerufen ist.

2. Rolle aufgewickelte Bands, die auf einem Darbietungselement (3) aufgebracht ist, nach Anspruch 1, dadurch gekennzeichnet, dass das Darbietungselement (3) weiterhin Mittel (7) zum Abtrennen des Bands am Ende der Rolle (1) trägt, wobei die Schutzhülle (14) die Mittel (7) zum Abtrennen bedeckt und an diesen haftet.

3. Rolle nach einem der Ansprüche 1 oder 2, dadurch gekennzeichnet, dass die Schutzhülle (14) aus Kunststoff besteht und eine Dicke von etwa 80 µm (80 Mikron) aufweist.

4. Rolle nach einem der Ansprüche 1-3, dadurch gekennzeichnet, dass die Schutzhülle (14) aus Polyäthylen besteht.

5. Verfahren zur Herstellen einer Rolle aus aufgewickeltem steifen Band, das auf einem Darbietungselement aufgebracht ist, bestehend aus folgenden Schritten:
a) auseinanderbreiten und erwärmen einer dünnen Kunststoff-Schutzhülle, um diese zu straffen und zu erweichen,
b) anordnen eines porösen Substrats gegenüber der Schutzhülle, auf dem wenigstens eine Rolle aufgewickelten Bands angebracht ist,
c) anbringen der Kunststoff-Schutzhülle an dem Substrat und ansaugen unten durch das Substrat hindurch, um die Form der Rolle mit der Kunststoff-Schutzhülle einzuschliessen und die Rolle auf dem Substrat zu halten,
dadurch gekennzeichnet, dass das Ende des Bands an der Innenseite der Rolle leicht herausgeführt und zum Austritt in Richtung der Schutzhülle derart ausgerichtet ist, dass während des Schrittes c) das Ende des Bands die Schutzhülle durchstösst und dadurch zugänglich wird.

6. Verfahren nach Anspruch 5, dadurch gekennzeichnet, dass man auf dem Substrat neben der Rolle aufgewickelten Bands ein Schneidwerkzeug anordnet, welches am Ende des Schrittes C) durch die Schutzhülle vollständig eingeschlossen und auf dem Substrat ohne zusätzliche Befestigungsmittel befestigt ist.

7. Verfahren nach einem der Ansprüche 5 oder 6, dadurch gekennzeichnet, dass im Verlauf des Schrittes c) das innere Bandende auf etwa 5 bis 10 mm in eine bezüglich des Substrats horizontale oder vertikale Stellung umgeknickt ist.

8. Verfahren nach Anspruch 6, dadurch gekennzeichnet, dass das Substrat ein poröser Karton ist.

9. Verfahren nach Anspruch 6, dadurch gekennzeichnet, dass die Kunststoff-Schutzhülle aus Polyäthylen beispielsweise einer Dicke von etwa 80 µm (80 Mikron) besteht.

## Claims

1. Roll of reeled tie (1) packaged on a display pack (3) in the shape of a card, the reeled tie being held in place and surrounded by a protective sheath (14), in which the sheath (14) consists of a flexible and thin film which closely matches and adheres to all the visible surfaces of the reel and adheres to the display pack (3) outside the reel, characterized in that the sheath (14) also adheres to the display pack (3) in the region (15) situated inside the reel (1) and in that the film (14) is continuous except for a hole (9) intended as a passage for the end (10) of the tie of the roll inside the latter, thus permitting a controlled unreeling of the tie from the inside of the reel (1) by virtue of the braking action caused by at least partial adhesion of the film (14) to the turns of the roll.

2. Roll of reeled tie (1) packaged on a display pack (3) according to Claim 1, characterized in that the said display pack (3) additionally comprises means (7) for cutting off the tie at the exit of the reel (1 ), the said film (14) overlapping them and adhering to the means for cutting off (7).

3. Roll according to either of Claims 1 and 2, characterized in that the film (14) is a plastic which has a thickness of approximately 80 microns.

4. Roll according to any one of Claims 1 to 3, characterized in that the film (14) is made of polyethylene.

5. Process for producing a roll of reeled tie which is rigid and packaged on a display pack, comprising the stages consisting:
a) in deploying and heating a thin plastic film in order to stretch it and to soften it,
b) in arranging, facing the film, a porous substrate on which there is placed at least one roll of reeled tie; and
c) in placing the plastic sheath over the substrate and in applying suction from below the substrate in order thus to cause the shape of the roll to closely match and adhere to the plastic sheath and to bond the sheat onto the substrate, · characterized in that the end of the tie on the inner side of the roll emerges slightly and is shaped so as to project in the direction of the film so that during the stage c) the end of the tie pierces the film and thus becomes accessible.

6. process according to Claim 5, characterized in that there is arranged on the substrate, beside the roll of reeled tie, a cutter which, at the end of stage c) is completely coated by the film and fastened onto the substrate, without there being any need to provide additional means of fastening.

7. Process according to either of Claims 5 and 6, characterized in that, during stage c), the end of the inner strand is bent back over at least approximately 5 to 10 mm, into a horizontal or vertical position in relation to the substrate.

8. Process according to Claim 6, characterized in that the substrate is a porous board.

9. Process according to Claim 6, characterized in that the plastic film is made of polyethylene, for example of a thickness of approximately 80 microns.
